# FASCICULE DE BREVET EUROPEEN

(11) **EP 2 313 948 B1**
(45) Date de publication et mention de la délivrance du brevet: **12.09.2012**
(21) Numéro de dépôt: 09740401.6
(22) Date de dépôt: 28.07.2009
(51) Int. Cl.: H01R 24/00, H01R 13/66, H01R 13/02

(54) **INSERT ET PROCÉDÉ D'ASSEMBLAGE D'UN TEL INSERT**
EINLAGE UND VERFAHREN ZUM ZUSAMMENBAU EINER SOLCHEN EINLAGE
INSERT AND METHOD OF ASSEMBLING SUCH AN INSERT

(30) Priorité: 28.07.2008 FR 0855178
(43) Date de publication de la demande: 27.04.2011
(73) Titulaire: Legrand SNC, 87000 Limoges (FR); Legrand France, 87000 Limoges (FR)
(72) Inventeur: JAOUEN, Jean-Marc, F-38840 La Sône (FR); REVOL, Didier, F-38160 Chatte (FR); LAROCHE, Vincent, F-72540 Joue en Charnie (FR); FORATIER, Nathalie, F-38160 Saint Antoine L'Abbaye (FR); COUSY, Jean-Pierre, F-36160 Saint Marcellin (FR)
(74) Mandataire: Santarelli
(86) Numéro de dépôt international: PCT/FR2009/051517
(87) Numéro de publication internationale: WO 2010/012954

(56) Documents cités:
- US-A- 5 769 647
- US-A1- 2001 016 455
- US-A1- 2002 019 172
- US-A1- 2002 081 908

## Description

### DOMAINE DE L'INVENTION

La présente invention concerne un insert et un procédé d'assemblage d'un tel insert. Elle s'applique, en particulier, aux inserts pour la connexion de systèmes électroniques ou informatiques, notamment aux inserts de type RJ45 (acronyme de Registered Jack).

### ARRIERE-PLAN TECHNOLOGIQUE

Une fiche, ou « plug », est destinée à assurer, par insertion dans un insert, ou prise, la connexion électrique entre des lignes électriques présentes d'une part dans la fiche et, d'autre part, dans l'insert. Lors de cette insertion, des plaquettes de la fiche viennent en appui, respectivement, sur des contacts correspondants, ou homologues, de l'insert. Les lignes électriques et les plaquettes parallèles étant proches, des effets d'induction électromagnétiques induisent une diaphonie (en anglais « crosstalk »), c'est-à-dire une perturbation des signaux véhiculés sur une ligne par les signaux véhiculés sur les lignes voisines.

Afin de minimiser la diaphonie, on utilise, par exemple, des paires torsadées dans les câbles servant aux transmissions de données dans les réseaux téléphoniques et informatiques. Cependant, un type de diaphonie locale, dit « de terminaison de ligne », ou NEXT (acronyme de Near End CrossTalk), reste présent.

En effet, pour les hautes fréquences, un effet de capacité entre les plaquettes parallèles de la fiche provoque de la diaphonie dite « para-diaphonique ».

Pour réduire cette perturbation, le standard RJ45 CAT6A, qui concerne les réseaux à 10 Gbits impose une isolation para-diaphonique, à savoir :
- 54 dB d'isolation para-diaphonique à 100 MHz,
- 46 dB d'isolation para-diaphonique à 250 MHz et
- 37 dB d'isolation para-diaphonique à 500 MHz.

On rappelle ici qu'un connecteur RJ45 est une interface physique souvent utilisée pour terminer les câbles de type paire torsadée. Il comporte huit broches de connexions électriques.

La norme ISO CEI 11801 (amendement 1 et amendement 2, en cours) définit les performances d'un canal de transmission.

On connaît le document US 5,547,405 qui décrit des moyens pour réduire la diaphonie, du côté de l'insert. Ainsi, dans un insert comportant quatre contacts, ce document prévoit une extension latérale (114) partant du premier contact (B), passant devant le deuxième (A) pour s'étendre devant le troisième (C). De cette manière, on compense, par la capacité créée entre les troisième et cinquième contacts, la capacité de la fiche provoquant la diaphonie. De même, une extension latérale (124) part du quatrième contact (D), passe devant le troisième (C) pour s'étendre devant le deuxième (B) pour y former une capacité de compensation. Dans le cas d'un insert comportant huit contacts (voir figures 8 et 9 de la présente demande), ce document prévoit quatre capacités de compensation (16A, 16B, 16C et 16D) formées de la même manière par des extensions latérales 3 et 6 de part et d'autre des troisième et sixième contacts.

Cette solution technique présente de nombreux inconvénients. Comme illustré en figure 8 de ce document, elle provoque une inductance parasite Lp3 et Lp6, respectivement, dans la fine liaison qui relie le contact à chacune de ses extensions latérales, ce qui ajoute une perturbation diaphonique, notamment selfique, des signaux. De plus, ces fines liaisons forment des capacités parasites avec le contact qu'elles franchissent, ce qui augmente la diaphonie entre les signaux.

Le document US 2002/0081908 concerne un insert à faible diaphonie. Comme illustré dans les figures 15a à 17 de ce document, le deuxième mode préféré de réalisation comporte deux demi-inserts (120a et 120b) séparés par une couche d'air (142) qui entourent les conducteurs pairs, d'une part (120a) et impairs, d'autre part (120b).

Dans chacun de ces demi-inserts, des capacités sont formées entre trois conducteurs (T2, T3, T4 et R1, R3, R2, respectivement), grâce à des déformations locales des conducteurs, dites « protrusions ». Le conducteur central (respectivement T3 et R3) présente, comme illustré en figure 17, deux extensions latérales qui font respectivement face à des extensions latérales des autres conducteurs.

Cependant, du fait de la forme en « 8 » du contact central, un effet selfique indésirable se produit sur chaque liaison entre les extensions latérales. Le troisième mode de réalisation de ce document vise, à cet égard, à réduire les effets selfiques.

La présente invention vise à remédier à ces inconvénients.

### OBJET DE L'INVENTION

A cet effet, la présente invention vise, selon un premier aspect, un insert, comportant au moins trois contacts présentant des parties sensiblement linéaires, qui comporte, en outre, au moins une capacité tripolaire entre trois desdits contacts, l'un des contacts de chaque capacité tripolaire étant relié à une armature centrale,
une première dimension de l'armature centrale, dans la direction perpendiculaire aux dites parties sensiblement linéaires étant supérieure à une deuxième dimension, dans une direction parallèle aux dites parties sensiblement linéaires, la dite deuxième dimension définissant les largeurs des zones de ladite armature centrale,
la largeur moyenne de ladite armature centrale, entre les zones où ladite armature centrale se trouve en regard d'autres armatures, dites « latérales », reliées aux autres contacts de ladite capacité tripolaire, étant supérieure à un tiers de la largeur moyenne de ladite armature centrale dans lesdites zones.

Grâce à ces dispositions, on réduit, voire on élimine, l'inductance créée par les liaisons avec les zones de superposition des armatures de condensateur. En effet, une telle capacité tripolaire se caractérise par l'absence pratiquement totale d'effet selfique entre les deux armatures latérales se trouvant en regard de l'unique armature centrale.

Selon des caractéristiques préférentielles, dans au moins une capacité tripolaire, la largeur moyenne de ladite armature centrale, entre les zones où elle se trouve en regard des armatures latérales, est supérieure au tiers de la distance entre les armatures latérales.

Selon des caractéristiques préférentielles, dans au moins une capacité tripolaire, la largeur minimale de ladite armature centrale, entre les zones où ladite armature centrale se trouve en regard des armatures latérales, est supérieure au tiers de la largeur moyenne de ladite armature centrale dans lesdites zones.

Selon des caractéristiques préférentielles, dans au moins une capacité tripolaire, la largeur minimale de ladite armature centrale, entre les zones où elle se trouve en regard des armatures latérales, est supérieure au tiers de la distance entre les armatures latérales.

Selon des caractéristiques préférentielles, dans au moins une capacité tripolaire, la largeur moyenne de ladite armature centrale, entre les zones où ladite armature centrale se trouve en regard des armatures latérales, est supérieure à la moitié de la largeur moyenne de ladite armature centrale dans lesdites zones.

Selon des caractéristiques préférentielles, dans au moins une capacité tripolaire, la largeur moyenne de l'armature centrale, entre les zones où elle se trouve en regard des armatures latérales, est supérieure aux deux tiers de la largeur moyenne de ladite armature dans lesdites zones.

Selon des caractéristiques préférentielles, dans au moins une capacité tripolaire, la largeur moyenne de l'armature centrale, entre les zones où elle se trouve en regard des armatures latérales, est égale à la largeur moyenne de ladite armature dans lesdites zones.

Selon des caractéristiques préférentielles, dans au moins une capacité tripolaire, la largeur moyenne de ladite armature centrale, entre les zones où elle se trouve en regard des armatures latérales, est supérieure à la moitié de la distance entre les armatures latérales.

Selon des caractéristiques préférentielles, dans au moins une capacité tripolaire, la largeur minimale de ladite armature centrale, entre les zones où ladite armature centrale se trouve en regard des armatures latérales, est supérieure à la moitié de la largeur moyenne de ladite armature centrale dans lesdites zones.

Selon des caractéristiques préférentielles, dans au moins une capacité tripolaire, la largeur minimale de l'armature centrale, entre les zones où elle se trouve en regard des armatures latérales, est supérieure aux deux tiers de la largeur moyenne de ladite armature dans lesdites zones.

Selon des caractéristiques préférentielles, dans au moins une capacité tripolaire, la largeur minimale de l'armature centrale, entre les zones où elle se trouve en regard des armatures latérales, est égale à la largeur moyenne de ladite armature dans lesdites zones.

Selon des caractéristiques préférentielles, dans au moins une capacité tripolaire, la largeur minimale de ladite armature centrale, entre les zones où elle se trouve en regard des armatures latérales, est supérieure à la moitié de la distance entre les armatures latérales.

Selon des caractéristiques préférentielles, dans au moins une capacité tripolaire, la largeur moyenne de ladite armature centrale, entre les zones où elle se trouve en regard des armatures latérales, est supérieure aux deux tiers de la distance entre les armatures latérales.

Selon des caractéristiques préférentielles, dans au moins une capacité tripolaire, la largeur moyenne de ladite armature centrale, entre les zones où elle se trouve en regard des armatures latérales, est supérieure ou égale à la distance entre les armatures latérales.

Selon des caractéristiques préférentielles, dans au moins une capacité tripolaire, l'armature centrale est pleine.

Chacune de ces dispositions confortent la réduction de l'effet selfique.

Selon des caractéristiques préférentielles, l'insert objet de la présente invention, tel que succinctement exposé ci-dessus, comporte au moins cinq contacts consécutifs et au moins une capacité tripolaire entre les premier, troisième et cinquième contacts.

Selon des caractéristiques préférentielles, l'insert objet de la présente invention, tel que succinctement exposé ci-dessus, comporte huit contacts consécutifs et au moins une capacité tripolaire entre les quatrième, sixième et huitième contacts.

Selon des caractéristiques préférentielles, l'insert objet de la présente invention, tel que succinctement exposé ci-dessus, comporte des moyens de séparation des contacts en deux groupes de contacts écartés l'un de l'autre, l'un des groupes comportant les contacts -pairs et l'autre comportant les contacts impairs.

Grâce à ces dispositions, puisque les contacts successifs se trouvent dans des groupes de contacts différents, ils sont éloignés entre eux et ne réalisent donc, entre eux, qu'une capacité négligeable.

Selon des caractéristiques préférentielles, au moins une capacité tripolaire comporte un film diélectrique interposé entre des armatures.

Selon un deuxième aspect, la présente invention vise un procédé d'assemblage d'un insert qui comporte une étape d'assemblage d'au moins trois contacts présentant des parties sensiblement linéaires, qui comporte, en outre, une étape de réalisation d'au moins une capacité tripolaire entre trois desdits contacts, l'un des contacts de chaque capacité tripolaire étant relié à une armature centrale,
une première dimension de l'armature centrale, dans la direction perpendiculaire aux dites parties sensiblement linéaires étant supérieure à une deuxième dimension, dans une direction parallèle aux dites parties sensiblement linéaires, la dite deuxième dimension définissant les largeurs des zones de ladite armature centrale,
la largeur moyenne de ladite armature centrale, entre les zones où ladite armature centrale se trouve en regard d'autres armatures, dites « latérales », reliées aux autres contacts de ladite capacité tripolaire, étant supérieure au tiers de la largeur moyenne de ladite armature centrale dans lesdites zones.

Les avantages, buts et caractéristiques de ce procédé étant similaires à ceux de l'insert objet de la présente invention, telle que succinctement exposée ci-dessus, ils ne sont pas rappelés ici.

### BREVE DESCRIPTION DES DESSINS

D'autres avantages, buts et caractéristiques de la présente invention ressortiront de la description qui va suivre faite, dans un but explicatif et nullement limitatif, en regard des dessins annexés, dans lesquels :
- la figure 1 représente un schéma théorique de compensation de diaphonie pour un insert selon la norme RJ45,
- la figure 2 représente, schématiquement, le positionnement des contacts d'un mode de réalisation particulier de l'insert objet de la présente invention,
- les figures 3A à 3E représentent, pour un premier demi-insert de l'insert illustré en figure 2, deux vues en perspectives, une vue de côté et deux vues en coupe,
- les figures 4A à 4E représentent, pour un deuxième demi-insert de l'insert illustré en figure 2, deux vues en perspectives, une vue de côté et deux vues en coupe,
- la figure 5 représente un schéma électrique équivalent de l'insert illustré en figures 2 à 4 avec capacités tripolaires,
- la figure 6 représente, sous forme d'un logigramme, des étapes mises en oeuvre dans un mode de réalisation particulier du procédé d'assemblage d'un insert objet de la présente invention,
- les figures 7A à 7H représentent les formes des extensions longitudinales des contacts de l'insert illustré en figures 1 à 5,
- la figure 8 représente des contacts munis d'extension latérales d'in sert décrit dans le document US 5,547,405,
- la figure 9 représente, schématiquement, le schéma électrique équivalent de l'insert décrit dans le document US 5,547,405,
- la figure 10 représente une capacité tripolaire expérimentale pour montrer la réduction d'effet selfique obtenu,
- la figure 11 représente le modèle équivalent de la capacité tripolaire illustrée en figure 10 et
- la figure 12 représente une courbe d'augmentation de l'inductance de la partie centrale, ou zone de liaison, de la capacité tripolaire lorsque l'on fait varier la largeur de cette partie centrale.

### DESCRIPTION DETAILLEE D'UN EXEMPLE DE REALISATION

On observe, en figure 1, que dans une fiche à huit plaquettes destinées à venir en appui sur huit contacts d'un insert :
- la capacité 23, réalisée par la surface de la deuxième plaquette en vis-à-vis de la troisième plaquette, est responsable de la diaphonie intrinsèque de la fiche entre la paire des premier et second contacts et la paire des troisième et sixième contacts,
- la capacité 67, réalisée par la surface de la sixième plaquette en vis-à-vis de la septième plaquette, est responsable de la diaphonie intrinsèque de la fiche entre la paire des septième et huitième contacts et la paire des troisième et sixième contacts,
- les capacités 34 et 56, respectivement réalisées entre les troisième et quatrième contacts, d'une part, et entre les cinquième et sixième contacts, d'autre part, sont responsables de la diaphonie intrinsèque de la fiche entre la paire des quatrième et cinquième contacts et la paire des troisième et sixième contacts.

Le schéma théorique de compensation de diaphonie pour une fiche conforme au standard RJ45 comporte, dans un insert, une capacité 13 entre les premier et troisième contacts, une capacité 35 entre les troisième et cinquième contacts, une capacité 46 entre les quatrième et sixième contacts et une capacité 68 entre les sixième et huitième contacts.

En particulier :
- la capacité 13 compense la capacité 23 afin de diminuer la diaphonie entre la paire des premier et second contacts et la paire des troisième et sixième contacts,
- la capacité 68 compense la capacité 67 afin de diminuer la diaphonie entre la paire des septième et huitième contacts et la paire des troisième et sixième contacts et
- les capacités 35 et 46 compensent les capacités 34 et 56 afin de diminuer la diaphonie entre la paire des quatrième et cinquième contacts et la paire des troisième et sixième contacts.

Les couplages capacitifs de la fiche sont ainsi compensés par les couplages capacitifs de l'insert. Plus les couplages capacitifs de compensation de l'insert se situent à proximité des capacités de le fiche, plus le niveau de performance du couple formé de l'insert et de la fiche est élevé. En effet, les conducteurs situés entre les couplages capacitifs de la fiche et les couplages capacitifs de compensation de l'insert, introduisent des inductances néfastes aux compensations recherchées. Pour réaliser la compensation, on équilibre les couplages capacitifs intrinsèques de la fiche et les couplages de compensation réalisés dans l'insert.

Dans un but explicatif, en figure 2, ne sont représentées que les parties conductrices d'un mode de réalisation particulier d'un insert objet de la présente invention.

On observe, en figure 2, huit contacts consécutivement référencés 101 à 108. Ces contacts se répartissent en deux groupes de contacts 110 et 111 comportant respectivement les contacts de références impaires, 101, 103, 105 et 107, et les contacts de références paires, 102, 104, 106 et 108.

Les contacts présentent des parties sensiblement linéaires et sensiblement parallèles qui définissent une première direction, perpendiculaire à ces parties sensiblement linéaires et horizontale dans les figures 3D, 3E, 4D et 4E et une deuxième direction parallèle à ces parties sensiblement linéaires, verticale dans ces figures 3D, 3E, 4D et 4E.

Dans le premier groupe de contacts, 110, un film diélectrique 120 sépare les contacts 101 et 105, au dessus, et le contact 103, au dessous. Les contacts 101 et 105 sont dotés d'extensions latérales rectangulaires, respectivement 141 et 145, s'étendant le long du film diélectrique 120. Le contact 103 est doté d'extensions latérales rectangulaires 143 s'étendant le long du film diélectrique 120 de manière à former, avec les contacts 101 et 105 et leurs extensions latérales 141 et 145, une capacité tripolaire.

Le contact 103 et ses extensions latérales 143 forment une armature centrale de cette capacité tripolaire. Le contact 101 et son extension latérale 141 forment une première armature latérale. Le contact 105 et son extension latérale 145 forment une deuxième armature latérale.

Une première dimension de l'armature centrale, ou longueur, mesurée dans la première direction, horizontale en figures 3D, 3E, 4D et 4E, est supérieure à une deuxième dimension mesurée dans la deuxième direction, verticale en figures 3D, 3E, 4D et 4E. La deuxième dimension définit les « largeurs » des zones de l'armature centrale mentionnées ci-dessous.

La largeur moyenne de l'armature centrale, entre les zones où ladite armature centrale se trouve en regard des armatures latérales est supérieure à, dans l'ordre de préférence croissante, un tiers, la moitié, les deux tiers et les trois quarts de la largeur moyenne de ladite armature centrale dans lesdites zones. Encore plus préférentiellement, la largeur moyenne de l'armature centrale, entre les zones où ladite armature centrale se trouve en regard des armatures latérales est supérieure ou égale à la largeur moyenne de l'armature centrale dans ces zones.

Préférentiellement, comme dans le mode de réalisation décrit, les largeurs moyennes sont les largeurs minimales car ces dernières sont constantes. Ainsi, la largeur minimale de l'armature centrale, entre les zones où ladite armature centrale se trouve en regard des armatures latérales est supérieure à, dans l'ordre de préférence croissante, un tiers, la moitié, les deux tiers et les trois quarts de la largeur moyenne de ladite armature centrale dans lesdites zones. Encore plus préférentiellement, la largeur minimale de l'armature centrale, entre les zones où ladite armature centrale se trouve en regard des armatures latérales est supérieure ou égale à la largeur moyenne de l'armature centrale dans ces zones.

Dans le mode de réalisation décrit dans les figures, et préférentiellement, la largeur minimale et la largeur moyenne de l'armature centrale, entre les zones où ladite armature centrale se trouve en regard des armatures latérales sont égales à la largeur moyenne de ladite armature centrale dans lesdites zones. A l'inverse, dans l'insert illustré en figures 8 et 9 (relatives au document d'art antérieur US 5,547,405), la largeur minimale de la liaison électrique entre les deux armatures des condensateurs 3 (respectivement 6) est d'environ un cinquième de la largeur moyenne des armatures des condensateurs 3 (respectivement 6), ce qui induit un effet selfique non négligeable.

Préférentiellement, la largeur moyenne de l'armature centrale, entre les zones où elle se trouve en regard des armatures latérales, est, dans l'ordre de préférence croissante, supérieure à un tiers, la moitié, les deux tiers, de la distance entre les armatures latérales. Encore plus préférentiellement, la largeur moyenne de l'armature centrale, entre les zones où elle se trouve en regard des armatures latérales, est supérieure ou égale à la distance entre les armatures latérales.

Préférentiellement, comme dans le mode de réalisation décrit, les largeurs moyennes sont les largeurs minimales car ces dernières sont constantes. Ainsi, préférentiellement, la largeur minimale de l'armature centrale, entre les zones où elle se trouve en regard des armatures latérales, est, dans l'ordre de préférence croissante, supérieure à un tiers, la moitié, les deux tiers, de la distance entre les armatures latérales. Encore plus préférentiellement, la largeur minimale de l'armature centrale, entre les zones où elle se trouve en regard des armatures latérales, est supérieure ou égale à la distance entre les armatures latérales.

Une capacité tripolaire ainsi constituée se caractérise par l'absence pratiquement totale d'effet selfique entre les deux armatures parallèles se trouvant en regard d'une unique armature.

Le contact 107 se trouve, par rapport au film diélectrique 120, du même côté que le contact 103.

Dans le deuxième groupe de contacts, 111, un film diélectrique 130 sépare les contacts 104 et 108, au dessous, et le contact 106, au dessus. Les contacts 104 et 108 sont dotés d'extensions latérales rectangulaires, respectivement 144 et 148, s'étendant le long du film diélectrique 130. Le contact 106 est doté d'extensions latérales rectangulaires 146 s'étendant le long du film diélectrique 130 de manière à former, avec les contacts 104 et 108 et leurs extensions latérales, une capacité tripolaire.

Une capacité tripolaire identique à celle formée entre les contacts 101, 103 et 105 est formée entre les contacts 104, 106 et 108.

Le contact 102 se trouve, par rapport au film diélectrique 130, du même côté que le contact 106.

On observe aussi, en figure 2, que les contacts de l'insert s'étendent différemment, à partir de leur zone en regard du film diélectrique 120 afin de former la zone de contact avec la plaquette homologue de la fiche.

Ainsi, le contact 101 descend pour rejoindre le plan du film diélectrique 130. Puis les contacts 101 et 102 sont parallèles entre eux et reviennent, après une zone courbée formant un angle aigu, vers l'arrière de l'insert pour y former leur zone de contact courbée formant un angle obtus.

Le contact 107 descend pour rejoindre le plan du film diélectrique 130. Puis les contacts 107 et 108 sont parallèles entre eux et aux contacts 101 et 102.

Le contact 103 et le contact 105 sont sensiblement parallèles et présentent une zone de contact courbée formant un angle obtus.

Le contact 104 et le contact 106 sont sensiblement parallèles et présentent une zone de contact courbée formant un angle obtus.

Ces angles obtus sont choisis pour que les distances entre les contacts consécutifs soient maximales. Ainsi, les capacités entre les contacts consécutifs sont réduites, ce qui limite la diaphonie engendrée par ces capacités indésirables.

De même, puisque les contacts 102 et 103, respectivement 106 et 107, présentent des formes très différentes, la capacité qu'ils forment entre eux est minimisée.

Chacun des groupes de contacts écartés, comportant respectivement les contacts de références paires et les contacts de références impaires, comprend ainsi quatre contacts dont trois d'entre eux réalisent, avec des extensions latérales conductrices une capacité tripolaire. Dans des modes de réalisation, on prévoit une couche diélectrique, par exemple un film en polyimide, pour séparer les armatures de chaque condensateur tripolaire.

L'usage de condensateurs multipolaires présente l'avantage d'éliminer les inductances parasites des liaisons entre condensateurs. La suppression de ces inductances parasites améliore l'efficacité des compensations ce qui a pour effet d'assurer une meilleure performance en augmentant la bande passante du produit ainsi que l'isolation entre paires.

Du fait que les extensions latérales possèdent, chacune, une forme en parallélépipède rectangle, on réduit leur inductance par rapport à une forme qui aurait comporté une partie intermédiaire plus fine.

Comme on l'observe en regard des figures 3A à 4E, l'insert illustré en figure 2 est constituée par assemblage, notamment, de deux sous ensembles, improprement appelés « demi-insert » par la suite, qui solidarisent, chacun, l'un des deux groupes de contacts formés des contacts pairs, d'une part, et des contacts impairs, d'autre part.

Le premier demi-insert, illustré en figures 3A à 3E, comporte un corps 305 qui solidarise les contacts 101, 103, 105 et 107 et le film diélectrique 120. Chacun des contacts comporte une partie terminale 310, destinée à sa liaison avec une ligne électrique reliée à l'insert, et une extension longitudinale 315 qui comporte une zone de contact avec une plaquette homologue de la fiche correspondante.

Les extensions longitudinales des contacts extrêmes, 101 et 107, présentent un coude formant un angle aigu avant d'atteindre la zone de contact. Inversement, les extensions longitudinales des contacts centraux, 103 et 105, présentent des angles obtus, dont l'angle formé au niveau de la zone de contact.

Les figures 3C à 3E illustrent la forme des extensions latérales 141, 143 et 145 des contacts 101, 103 et 105, à l'intérieur du corps 305. Comme on l'observe, en figure 3E, le contact 103 présente deux extensions latérales 143 s'étendant respectivement vers les contacts 101 et 105. De même, le contact 101 présente une extension latérale 141 s'étendant vers le contact 103. Enfin, le contact 105 présente une extension latérale 145 s'étendant vers le contact 103. Entre ces extensions latérales 141 et 145, d'une part et les extensions latérales 143, d'autre part, une isolation électrique permet la constitution d'un condensateur tripolaire.

Le deuxième demi-insert, illustré en figures 4A à 4E, comporte un corps 405 qui solidarise les contacts 102, 104, 106 et 108 et le film diélectrique 130. Chacun des contacts comporte une partie terminale 410, destinée à sa liaison avec une ligne électrique reliée à l'insert, et une extension longitudinale 415 qui comporte une zone de contact avec une plaquette homologue de la fiche correspondante.

Les extensions longitudinales des contacts extrêmes, 102 et 108, présentent un coude formant un angle aigu avant d'atteindre la zone de contact. Inversement, les extensions longitudinales des contacts centraux, 104 et 106, présentent des angles obtus, dont l'angle formé au niveau de la zone de contact.

On note, comme illustré en figures 7A à 7H qui représentent, respectivement, les contacts 101 à 108 dans leurs demi-insert respectifs, que les angles formés par les coudes au niveau des zones de contact des quatre contacts centraux sont choisis pour éloigner ces contacts, réduire les capacités parasites qu'ils engendrent et réduire ainsi la diaphonie.

Les figures 4C à 4E illustrent la forme des extensions latérales 144, 146 et 148 des contacts 104, 106 et 108, à l'intérieur du corps 405. Comme on l'observe, en figure 4E, le contact 106 présente deux extensions latérales 146 s'étendant respectivement vers les contacts 104 et 108. De même, le contact 108 présente une extension latérale 148 s'étendant vers le contact 106. Enfin, le contact 104 présente une extension latérale 144 s'étendant vers le contact 106. Entre ces extensions latérales 144 et 148, d'une part et les extensions latérales 146, d'autre part, un film de matériau diélectrique assure une isolation électrique et permet la constitution d'un condensateur tripolaire.

On observe, en figure 3B, que le premier demi-insert comporte, du côté opposé au côté des zones de contact, des ergots 350 et des trous 355 qui correspondent respectivement, en figure 4A, dans le deuxième demi-insert, du côté des zones de contact, à des trous 360, ergots 365 pour réaliser un assemblage précis des deux demi-insert lors de la constitution de l'insert.

On observe, en figure 5, que le schéma électrique équivalent de l'insert illustré en figures 2 à 4E comporte deux condensateurs tripolaires 135 et 468 constitués respectivement, dans le corps 305 du premier demi-insert, entre les extensions latérales des contacts 101, 103 et 105 et, dans le corps 405 du deuxième demi-insert, entre les extensions latérales des contacts 104, 106 et 108. Ces condensateurs tripolaires ont notamment l'avantage de réduire considérablement les problèmes d'inductance parasite.

On observe, en figure 6 que, pour réaliser un insert objet de la présente invention, on effectue :
- une étape 605 de réalisation d'un premier demi-insert mécaniquement liée au premier groupe de contacts et à des premiers moyens de réduction de diaphonie,
- une étape 610 de réalisation d'un deuxième demi-insert mécaniquement liée au deuxième groupe de contacts et, préférentiellement, à des moyens de réduction de diaphonie et
- une étape 615 d'assemblage des deux demi-insert de manière à ce que les deux groupes de contacts restent écartés l'un de l'autre et comportent, respectivement, les contacts pairs et les contacts impaires de l'ensemble de contacts consécutifs de l'insert.

On observe, en figure 10, que la capacité tripolaire expérimentale 705 servant à montrer la réduction d'effet selfique obtenu, présente une armature centrale 710 rectangulaire s'étendant, par exemple sur une longueur 711 de 6 mm et ayant une largeur 712 de 1 mm et deux armatures latérales 713 et 714 de longueur 1,5 mm et de largeur de 1 mm se superposant intégralement aux extrémités de l'armature centrale 710.

On observe, en figure 11, que le modèle équivalent de cette capacité tripolaire est composé de deux capacités C1 715 et C2 720 formées par les zones de recouvrement des armatures latérales et de l'armature centrale 710 séparées par deux inductances L1 725 et L2 730 formées par la zone dite « centrale » de l'armature centrale 710 qui sépare les deux zones de recouvrement par les armatures latérales 713 et 714. Les contacts 735, 740 et 745 sont aussi représentés en figure 11.

Dans l'expérience dont un résultat est donné en figure 12, on fait décroître la largeur constante 712 de la partie centrale, depuis 1 mm (comme illustré en figure 10) jusqu'à 0,1 mm.

Le ratio de la largeur résultante sur la largeur initiale se trouve en abscisse et le taux d'augmentation de l'inductance 750 se trouve en ordonnée.

On observe que, en partant de 100 % (correspondant à une largeur 712 d'armature centrale de 1 mm) et en allant vers 10 % (correspondant à une largeur d'armature centrale de 0,1 mm) l'inductance augmente de plus en plus rapidement. A 50 %, le taux d'augmentation de l'inductance est d'environ 6 %.

## Revendications

1. Insert, comportant au moins trois contacts (101 à 108) présentant des parties sensiblement linéaires **caractérisé en ce qu'**il comporte, en outre, au moins une capacité tripolaire (141, 143, 145, 144, 146, 148) entre trois desdits contacts (101, 103, 105, 104, 106, 108), l'un des contacts (103, 106) de chaque capacité tripolaire étant relié à une armature centrale (143, 146),
une première dimension (711) de l'armature centrale, dans la direction perpendiculaire aux dites parties sensiblement linéaires étant supérieure à une deuxième dimension (712), dans une direction parallèle aux dites parties sensiblement linéaires, la dite deuxième dimension définissant les largeurs des zones de ladite armature centrale,
la largeur moyenne de ladite armature centrale, entre les zones où ladite armature centrale se trouve en regard d'autres armatures, dites «latérales» (141, 145, 144, 148), reliées aux autres contacts de ladite capacité tripolaire, étant supérieure à un tiers de la largeur moyenne de ladite armature centrale dans lesdites zones.

2. Insert selon la revendication 1, **caractérisé en ce que**, dans au moins une capacité tripolaire (141, 143, 145, 144, 146, 148), la largeur moyenne (712) de ladite armature centrale (143, 146), entre les zones où elle se trouve en regard des armatures latérales (141, 145, 144, 148), est supérieure au tiers de la distance entre les armatures latérales.

3. Insert selon l'une quelconque des revendications 1 ou 2, **caractérisé en ce que**, dans au moins une capacité tripolaire (141, 143, 145, 144, 146, 148), la largeur minimale (712) de ladite armature centrale (143, 146), entre les zones où ladite armature centrale se trouve en regard des armatures latérales (141, 145, 144, 148), est supérieure au tiers de la largeur moyenne de ladite armature centrale dans lesdites zones.

4. Insert selon l'une quelconque des revendications 1 à 3, **caractérisé en ce que**, dans au moins une capacité tripolaire (141, 143, 145, 144, 146, 148), la largeur minimale (712) de ladite armature centrale (143, 146), entre les zones où elle se trouve en regard des armatures latérales (141, 145, 144, 148), est supérieure au tiers de la distance entre les armatures latérales.

5. Insert selon l'une quelconque des revendications 1 à 4, **caractérisé en ce que**, dans au moins une capacité tripolaire (141, 143, 145, 144, 146, 148), la largeur moyenne (712) de ladite armature centrale (143, 146), entre les zones où ladite armature centrale se trouve en regard des armatures latérales (141, 145, 144, 148), est supérieure à la moitié de la largeur moyenne de ladite armature centrale dans lesdites zones.

6. Insert selon l'une quelconque des revendications 1 à 5, **caractérisé en ce que**, dans au moins une capacité tripolaire (141, 143, 145, 144. 146, 148), la largeur moyenne (712) de l'armature centrale (143, 146), entre les zones où elle se trouve en regard des armatures latérales (141, 145, 144, 148), est supérieure aux deux tiers de la largeur moyenne de ladite armature dans lesdites zones.

7. Insert selon l'une quelconque des revendications 1 à 6, **caractérisé en ce que**, dans au moins une capacité tripolaire (141, 143, 145, 144, 146, 148), la largeur moyenne (712) de l'armature centrale (143, 146), entre les zones où elle se trouve en regard des armatures latérales (141, 145, 144, 148), est égale à la largeur moyenne de ladite armature dans lesdites zones.

8. Insert selon l'une quelconque des revendications 1 à 7, **caractérisé en ce que**, dans au moins une capacité tripolaire (141, 143, 145, 144, 146, 148), la largeur moyenne (712) de ladite armature centrale (143, 146), entre les zones où elle se trouve en regard des armatures latérales (141, 145, 144, 148), est supérieure à la moitié de la distance entre les armatures latérales.

9. Insert selon l'une quelconque des revendications 1 à 8, **caractérisé en ce que**, dans au moins une capacité tripolaire (141, 143, 145, 144, 146, 148), la largeur minimale (712) de ladite armature centrale (143,146), entre les zones où ladite armature centrale se trouve en regard des armatures latérales (141, 145, 144, 148), est supérieure à la moitié de la largeur moyenne de ladite armature centrale dans lesdites zones.

10. Insert selon l'une quelconque des revendications 1 à 9, **caractérisé en ce que**, dans au moins une capacité tripolaire (141, 143, 145, 144, 146, 148), la largeur minimale (712) de l'armature centrale (143, 146), entre les zones où elle se trouve en regard des armatures latérales (141, 143, 144, 148), est supérieure aux deux tiers de la largeur moyenne de ladite armature dans lesdites zones.

11. Insert selon l'une quelconque des revendications 1 à 10, **caractérisé en ce que**, dans au moins une capacité tripolaire (141, 143, 145, 144, 146, 148), la largeur minimale (712) de l'armature centrale (143, 146), entre les zones où elle se trouve en regard des armatures latérales (141, 145, 144, 148), est égale à la largeur moyenne de ladite armature dans lesdites zones.

12. Insert selon l'une quelconque des revendications 1 à 11, **caractérisé en ce que**, dans au moins une capacité tripolaire (141, 143, 145, 144, 146, 148), la largeur minimale (712) de ladite armature centrale (143, 146), entre les zones où elle se trouve en regard des armatures latérales (141, 145, 144, 148), est supérieure à la moitié de la distance entre les armatures latérales.

13. Insert selon l'une quelconque des revendications 1 à 12, **caractérisé en ce que**, dans au moins une capacité tripolaire (141, 143, 145, 144, 146, 148), la largeur moyenne (712) de ladite armature centrale (143, 146), entre les zones où elle se trouve en regard des armatures latérales (141, 145, 144, 148), est supérieure aux deux tiers de la distance entre les armatures latérales.

14. Insert selon l'une quelconque des revendications 1 à 13, **caractérisé en ce que**, dans au moins une capacité tripolaire (141, 143, 145, 144, 146, 148), la largeur moyenne (712) de ladite armature centrale (143, 146), entre les zones où elle se trouve en regard des armatures latérales (141, 145, 144, 148), est supérieure ou égale à la distance entre les armatures latérales.

15. Insert selon l'une quelconque des revendications 1 à 14, **caractérisé en ce que**, dans au moins une capacité tripolaire (141, 143, 145, 144, 146, 148), l'armature centrale (143, 146) est pleine.

16. Insert selon l'une quelconque des revendications 1 à 15, **caractérisé en ce qu'**il comporte au moins cinq contacts consécutifs et au moins une capacité tripolaire (141, 143, 145) entre les premier (101), troisième (103) et cinquième (105) contacts.

17. Insert selon l'une quelconque des revendications 1 à 16, **caractérisé en ce qu'**il comporte huit contacts consécutifs et au moins une capacité tripolaire (144, 146, 148) entre les quatrième (104), sixième (106) et huitième (108) contacts.

18. Insert selon l'une quelconque des revendications 1 à 17, **caractérisé en ce qu'**il comporte des moyens de séparation des contacts en deux groupes de contacts (110, 111) écartés l'un de l'autre, l'un des groupes comportant les contacts pairs et l'autre comportant les contacts impairs.

19. Insert selon l'une quelconque des revendications 1 à 18, **caractérisé en ce qu'**au moins une capacité tripolaire (141, 143, 145, 144, 146, 148) comporte un film diélectrique (120, 130) interposé entre des armatures.

20. Procédé d'assemblage d'un insert qui comporte une étape d'assemblage (615) d'au moins trois contacts présentant des parties sensiblement linéaires, **caractérisé en ce qu'**il comporte, en outre, une étape de réalisation (605, 610) d'au moins une capacité tripolaire (141, 143, 145, 144, 146, 148) entre trois desdits contacts (101, 103, 105, 104, 106, 108), l'un des contacts (103, 106) de chaque capacité tripolaire étant relié à une armature centrale (143, 146),
une première dimension (711) de l'armature centrale, dans la direction perpendiculaire aux dites parties sensiblement linéaires étant supérieure à une deuxième dimension (712), dans une direction parallèle aux dites parties sensiblement linéaires, la dite deuxième dimension définissant les largeurs des zones de ladite armature centrale,
la largeur moyenne de ladite armature centrale, entre les zones où ladite armature centrale se trouve en regard d'autres armatures, dites «latérales», reliées aux autres contacts de ladite capacité tripolaire, étant supérieure au tiers de la largeur moyenne de ladite armature centrale dans lesdites zones.

## Claims

1. Insert including at least three contacts (101 to 108) having substantially linear parts **characterized in that** it further includes at least one three-pole capacitor (141, 143, 145, 144, 146, 148) between three of said contacts (101, 103, 105, 104, 106, 108), one of the contacts (103, 106) of each three-pole capacitor being connected to a central plate (143, 146),
a first dimension (711) of the central plate in the direction perpendicular to said substantially linear parts being greater than a second dimension (712) in a direction parallel to said substantially linear parts, said second dimension defining the widths of the areas of said central plate,
the average width of said central plate between the areas in which said central plate faces other plates, referred to as "lateral" plates (141, 145, 144, 148), connected to the other contacts of said three-pole capacitor being greater than one third of the average width of said central plate in said areas.

2. Insert according to claim 1, **characterized in that**, in at least one three-pole capacitor (141, 143, 145, 144, 146, 148), the average width (712) of said central plate (143, 146), between the areas in which it faces the lateral plates (141, 145, 144, 148), is greater than one third of the distance between the lateral plates.

3. Insert according to either of claims 1 or 2, **characterized in that** in at least one three-pole capacitor (141, 143, 145, 144, 146, 148) the minimum width (712) of said central plate (143, 146) between the areas in which said central plate faces the lateral plates (141, 145, 144, 148) is greater than one third of the average width of said central plate in said areas.

4. Insert according to any one of claims 1 to 3, **characterized in that** in at least one three-pole capacitor (141, 143, 145, 144, 146, 148) the minimum width (712) of said central plate (143, 146) between the areas in which it faces the lateral plates (141, 145, 144, 148) is greater than one third of the distance between the lateral plates.

5. Insert according to any one of claims 1 to 4, **characterized in that** in at least one three-pole capacitor (141, 143, 145, 144, 146, 148) the average width (712) of said central plate (143, 146) between the areas in which said central plate faces the lateral plates (141, 145, 144, 148) is greater than half the average width of said central plate in said areas.

6. Insert according to any one of claims 1 to 5, **characterized in that** in at least one three-pole capacitor (141, 143, 145, 144, 146, 148) the average width (712) of the central plate (143, 146) between the areas in which it faces the lateral plates (141, 145, 144, 148) is greater than two thirds of the average width of said plate in said areas.

7. Insert according to any one of claims 1 to 6, **characterized in that** in at least one three-pole capacitor (141, 143, 145, 144, 146, 148) the average width (712) of the central plate (143, 146) between the areas in which it faces the lateral plates (141, 145, 144, 148) is equal to the average width of said plate in said areas.

8. Insert according to any one of claims 1 to 7, **characterized in that** in at least one three-pole capacitor (141, 143, 145, 144, 146, 148) the average width (712) of said central plate (143, 146) between the areas in which it faces the lateral plates (141, 145, 144, 148) is greater than half the distance between the lateral plates.

9. Insert according to any one of claims 1 to 8, **characterized in that** in at least one three-pole capacitor (141, 143, 145, 144, 146, 148) the minimum width (712) of said central plate (143, 146) between the areas in which said central plate faces the lateral plates (141, 145, 144, 148) is greater than half the average width of said central plate in said areas.

10. Insert according to any one of claims 1 to 9, **characterized in that** in at least one three-pole capacitor (141, 143, 145, 144, 146, 148) the minimum width (712) of the central plate (143, 146) between the areas in which it faces the lateral plates (141, 143, 144, 148) is greater than two thirds of the average width of said plate in said areas.

11. Insert according to any one of claims 1 to 10, **characterized in that** in at least one three-pole capacitor (141, 143, 145, 144, 146, 148) the minimum width (712) of the central plate (143, 146) between the areas in which it faces the lateral plates (141, 145, 144, 148) is equal to the average width of said plate in said areas.

12. Insert according to any one of claims 1 to 11, **characterized in that** in at least one three-pole capacitor (141, 143, 145, 144, 146, 148) the minimum width (712) of said central plate (143, 146) between the areas in which it faces the lateral plates (141, 145, 144, 148) is greater than half the distance between the lateral plates.

13. Insert according to any one of claims 1 to 12, **characterized in that** in at least one three-pole capacitor (141, 143, 145, 144, 146, 148) the average width (712) of said central plate (143, 146) between the areas in which it faces the lateral plates (141, 145, 144, 148) is greater than two thirds of the distance between the lateral plates.

14. Insert according to any one of claims 1 to 13, **characterized in that** in at least one three-pole capacitor (141, 143, 145, 144, 146, 148) the average width (712) of said central plate (143, 146) between the areas in which it faces the lateral plates (141, 145, 144, 148) is greater than or equal to the distance between the lateral plates.

15. Insert according to any one of claims 1 to 14, **characterized in that** in at least one three-pole capacitor (141, 143, 145, 144, 146, 148) the central plate (143, 146) is solid.

16. Insert according to any one of claims 1 to 15, **characterized in that** it includes at least five consecutive contacts and at least one three-pole capacitor (141, 143, 145) between the first (101), third (103) and fifth (105) contacts.

17. Insert according to any one of claims 1 to 16, **characterized in that** it includes eight consecutive contacts and at least one three-pole capacitor (144, 146, 148) between the fourth (104), sixth (106) and eighth (108) contacts.

18. Insert according to any one of claims 1 to 17, **characterized in that** it includes means for separating contacts into two spaced contact groups (110, 111), one of the groups including the even-number contacts and the other including the odd-number contacts.

19. Insert according to any one of claims 1 to 18, **characterized in that** at least one three-pole capacitor (141, 143, 145, 144, 146, 148) includes a dielectric film (120, 130) placed between the plates.

20. Method of assembling an insert that includes a step of assembling (615) at least three contacts having substantially linear parts, **characterized in that** it further includes a step of producing (605, 610) at least one three-pole capacitor (141, 143, 145, 144, 146, 148) between three of said contacts (101, 103, 105, 104, 106, 108), one of the contacts (103, 106) of each three-pole capacitor being connected to a central plate (143, 146),
a first dimension (711) of the central plate in the direction perpendicular to said substantially linear parts being greater than a second dimension (712) in a direction parallel to said substantially linear parts, said second dimension defining the widths of the areas of said central plate,
the average width of said central plate between the areas in which said central plate faces other plates, referred to as "lateral" plates, that are connected to the other contacts of said three-pole capacitor being greater than one third of the average width of said central plate in said areas.

## Patentansprüche

1. Einsatz mit mindestens drei Kontakten (101 bis 108), die im Wesentlichen lineare Abschnitte aufweisen, **dadurch gekennzeichnet, dass** er außerdem mindestens eine dreipolige Kapazität (141, 143, 145, 144, 146, 148) zwischen dreien der Kontakte (101, 103, 105, 104, 106, 108) aufweist, wobei einer der Kontakte (103, 106) jeder dreipoligen Kapazität mit einem zentralen Steg (143, 146) verbunden ist,
wobei eine erste Abmessung (711) des zentralen Stegs in der Richtung senkrecht zu den im Wesentlichen linearen Abschnitten größer als eine zweite Abmessung (712) in einer Richtung parallel zu den im Wesentlichen linearen Abschnitten ist, wobei die zweite Abmessung die Breite der Zonen des zentralen Stegs definiert,
wobei die mittlere Breite des zentralen Stegs zwischen den Zonen, in denen der zentrale Steg sich gegenüber anderen, "seitliche" genannten, Stegen (141, 145, 144, 148) befindet, welche mit anderen Kontakten der dreipoligen Kapazität verbunden sind, um ein Drittel größer als die mittlere Breite des zentralen Stegs in diesen Zonen ist.

2. Einsatz nach Anspruch 1,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, um ein Drittel größer als der Abstand zwischen den seitlichen Stegen ist.

3. Einsatz nach einem der Ansprüche 1 oder 2,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen der zentrale Steg sich gegenüber den seitlichen Stegen (141, 145, 144, 148) befindet, um ein Drittel größer als die mittlere Breite des zentralen Stegs in diesen Zonen ist.

4. Einsatz nach einem der Ansprüche 1 bis 3,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen er sich gegenüber den seitlichen Stegen (141, 145, 144, 148) befindet, um ein Drittel größer als der Abstand zwischen den seitlichen Stegen ist.

5. Einsatz nach einem der Ansprüche 1 bis 4,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen der zentrale Steg sich gegenüber den seitlichen Stegen (141, 145, 144, 148) befindet, um die Hälfte größer als die mittlere Breite des zentralen Stegs in diesen Zonen ist.

6. Einsatz nach einem der Ansprüche 1 bis 5,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, um zwei Drittel größer als die mittlere Breite des Stegs in diesen Zonen ist.

7. Einsatz nach einem der Ansprüche 1 bis 6,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, gleich der mittleren Breite des Stegs in diesen Zonen ist.

8. Einsatz nach einem der Ansprüche 1 bis 7,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, um die Hälfte größer als der Abstand zwischen den seitlichen Stegen ist.

9. Einsatz nach einem der Ansprüche 1 bis 8,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen der zentrale Steg sich gegenüber den seitlichen Stegen (141, 145, 144, 148) befindet, um die Hälfte größer als die mittlere Breite des zentralen Stegs in diesen Zonen ist.

10. Einsatz nach einem der Ansprüche 1 bis 9,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen er sich gegenüber den seitlichen Stegen (141, 143, 144, 148) befindet, um zwei Drittel größer als die mittlere Breite des Stegs in diesen Zonen ist.

11. Einsatz nach einem der Ansprüche 1 bis 10,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen er sich gegenüber den seitlichen Stegen (141, 145, 144, 148) befindet, gleich der mittleren Breite des Stegs in diesen Zonen ist.

12. Einsatz nach einem der Ansprüche 1 bis 11,
**dadurch gekennzeichnet, dass** in zumindest einer dreipoligen Kapazität (141, 143, 145, 144, 146, 148) die minimale Breite (712) des zentralen Stegs (143, 146) zwischen den Zonen, in denen er sich gegenüber den seitlichen Stegen (141, 145, 144, 148) befindet, um die Hälfte größer als der Abstand zwischen den seitlichen Stegen ist.

13. Einsatz nach einem der Ansprüche 1 bis 12,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, um zwei Drittel größer als der Abstand zwischen den seitlichen Stegen ist.

14. Einsatz nach einem der Ansprüche 1 bis 13,
**dadurch gekennzeichnet, dass** in zumindest einer dreipoligen Kapazität (141, 143, 145, 144, 146, 148) die mittlere Breite (712) des zentralen Stegs (143, 146) zwischen den Zonen, in denen er sich gegenüber den seitlichen Stegen (141, 145, 144, 148) befindet, größer als der oder gleich dem Abstand zwischen den seitlichen Stegen ist.

15. Einsatz nach einem der Ansprüche 1 bis 14,
**dadurch gekennzeichnet, dass** in zumindest einer dreipoligen Kapazität (141, 143, 145, 144, 146, 148) der zentrale Steg (143, 146) voll ist.

16. Einsatz nach einem der Ansprüche 1 bis 15,
**dadurch gekennzeichnet, dass** er zumindest fünf aufeinanderfolgende Kontakte und zumindest eine dreipolige Kapazität (141, 143, 145) zwischen den ersten (101), dritten (103) und fünften (105) Kontakten umfasst.

17. Einsatz nach einem der Ansprüche 1 bis 16,
**dadurch gekennzeichnet, dass** er acht aufeinanderfolgende Kontakte und zumindest eine dreipolige Kapazität (144, 146, 148) zwischen den vierten (104), sechsten (106) und achten (108) Kontakten umfasst.

18. Einsatz nach einem der Ansprüche 1 bis 17,
**dadurch gekennzeichnet, dass** er Mittels zur Trennung der Kontakte in zwei Kontakte Gruppen (110, 111), die sind von voneinander abgespreizten umfasst, wobei die eine der Gruppen die geradzahligen Kontakte umfasst und die andere die ungeradzahligen Kontakte umfasst.

19. Einsatz nach einem der Ansprüche 1 bis 18,
**dadurch gekennzeichnet, dass** zumindest eine dreipolige Kapazität (141, 143, 145, 144, 146, 148) einen Dielektrikumfilm (120, 130) umfasst, der zwischen den Stegen angeordnet ist.

20. Montageverfahren für einen Einsatz, das einen Montageschritt (615) von zumindest drei Kontakten umfasst, die im Wesentlichen lineare Abschnitte aufweisen, **dadurch gekennzeichnet, dass** es außerdem einen Realisierungsschritt (605, 610) von zumindest einer dreipoligen Kapazität (141, 143, 145, 144, 146, 148) zwischen dreien dieser Kontakte (101, 103, 105, 104, 106, 108) umfasst, wobei einer der Kontakte (103, 106) von jeder dreipoligen Kapazität mit einem zentralen Steg (143, 146) verbunden ist,
wobei eine erste Abmessung (711) des zentralen Stegs in der Richtung senkrecht zu den im Wesentlichen linearen Abschnitten größer als eine zweite Abmessung (712) in einer Richtung parallel zu den im Wesentlichen linearen Abschnitten ist, wobei die zweite Abmessung die Breite der Zonen des zentralen Stegs definiert,
wobei die mittlere Breite des zentralen Stegs zwischen den Zonen, in denen der zentrale Steg sich gegenüber anderen, "seitliche" genannten, Stegen befindet, welche mit anderen Kontakten der dreipoligen Kapazität verbunden sind, um ein Drittel größer als die mittlere Breite des zentralen Stegs in diesen Zonen ist.
